# DEMANDE DE BREVET EUROPEEN

(11) **EP 0 567 376 A1**
(43) Date de publication de la demande: **27.10.1993**
(21) Numéro de dépôt: 93400995.2
(22) Date de dépôt: 16.04.1993
(51) Int. Cl.: A45D 40/22, A45D 33/18

(54) **Boîtier de maquillage évolutif**

(30) Priorité: 21.04.1992 FR 9204846
(71) Demandeur: Société dite: LIR FRANCE(S.A.), F-94669 Chevilly-Larue (FR)
(72) Inventeur: Favre, Bernard, F-94669 Chevilly-Larue (FR)
(74) Mandataire: Dawidowicz, Armand

(57) **Abrégé**

L'invention concerne un boîtier de maquillage du type comprenant un fond (1) et un couvercle (2) articulés l'un à l'autre au moyen d'une charnière (3), des moyens d'encliquetage (10, 11) de fond (1) par rapport au couvercle (2) à l'opposé de ladite charnière (3), et une grille (4) interchangeable contenant au moins un produit de maquillage (5) et logée dans ledit fond (1).

Le boîtier selon l'invention est ouvert sur une portion de sa face frontale opposée à ladite charnière (3), et ladite grille (4) comporte une portion (8), de forme différente pour un boîtier d'un type déterminé par rapport à un boîtier d'un autre type, faisant saillie hors du boîtier à travers ladite ouverture de la face frontale du boîtier.

Application aux emballages pour cosmétiques.

## Description

L'invention concerne un boîtier de maquillage du type comprenant un fond et un couvercle articulés l'un à l'autre au moyen d'une charnière, des moyens d'encliquetage de fond par rapport au couvercle à l'opposé de ladite charnière, et une grille interchangeable contenant au moins un produit de maquillage et logée dans ledit fond.

Les boîtiers de maquillage de ce type ont reçu une très importante application pour les divers types de maquillages sous forme de blocs de poudre agglomérée. La grille interchangeable permet, après consommation des produits, de remplacer la grille usagée par une grille neuve, ce qui économise pour l'utilisateur le prix de l'emballage.

Ces boîtiers de maquillage connus ont, à l'intérieur d'une même gamme, des formes différentes qui entraînent un prix élevé d'outillage qui se répercute bien entendu sur le prix de vente. En outre, un boîtier de maquillage pour une application particulière ne peut être utilisé et rechargé que pour cette application.

La présente invention vise à fournir un nouveau boîtier de maquillage qui permette, avec le même outillage de boîtier, des utilisations et des formes différentes par simple échange de la grille.

A cet effet, le boîtier selon l'invention est caractérisé en ce qu'il est ouvert sur une portion de sa face frontale opposée à ladite charnière, et ladite grille comporte une portion, de forme différente pour un boîtier d'un type déterminé par rapport à un boîtier d'un autre type, faisant saillie hors du boîtier à travers ladite ouverture de la face frontale du boîtier.

Cette portion saillante de forme variable permet de modifier l'aspect du boîtier selon la grille qui lui est appliquée, sans frais d'outillage supplémentaire au niveau du boîtier lui-même, les outillages de grille étant pratiquement de même prix lorsqu'ils ne comportent pas de saillie externe comme dans la technique connue et lorsqu'ils présentent une telle saillie comme selon l'invention.

Selon une forme de réalisation préférée de l'invention, ladite saillie comporte un bec de verrouillage élastique sur le bord du fond. Avantageusement, ladite saillie présente également un bec de verrouillage sur le couvercle.

Bien entendu, on peut envisager de conserver un verrouillage direct du couvercle sur le fond avec des organes de verrouillage respectifs traversant une ouverture ménagée dans la saillie de la grille.

L'invention sera bien comprise à la lecture de la description suivante faite en se référant au dessin annexé dans lequel :
La figure 1 est une vue en coupe transversalement à l'articulation, d'un boîtier selon un exemple de réalisation de l'invention, équipé d'une première grille;
la figure 2 est une demi-coupe du boîtier de la figure 1 selon la ligne II-II de la figure 1;
la figure 3 est une vue en élévation frontale du boîtier des figures 1 et 2;
la figure 4 est une vue en élévation latérale du boîtier des figures 1 à 3;
la figure 5 est une vue en élévation arrière du boîtier des figures 1 à 4, et
les figures 6 à 8 sont des vues en plan de diverses grilles adaptables sur le boîtier des figures 1 à 5.

Le boîtier de maquillage selon l'invention comprend un fond 1 et un couvercle 2 articulé sur le fond 1 par l'intermédiaire d'un axe d'articulation 3. Une grille 4 contenant un ou plusieurs blocs 5 de poudre agglomérée est disposée dans l'intérieur du fond 1. Une houppe 6 est serrée entre les blocs 5 et un miroir 7 fixé à l'intérieur du couvercle 2.

Conformément à la présente invention, l'ensemble constitué par le fond 1 et le couvercle 2 présente une ouverture frontale à travers laquelle passe une saillie externe 8 de la grille 4. La saillie 8 peut être de forme ovale, comme représenté en trait plein figure 1 et à la figure 7, de forme aplatie (figure 6) ou en forme d'arc de cercle (en trait mixte figure 1 et à la figure 6). Bien entendu, de nombreuses autres formes de la saillie 8 peuvent être envisagées. La partie interne de la grille 4 peut être adaptée pour recevoir un ou plusieurs blocs 5, en particulier en fonction de la forme de la saillie 8. On peut ainsi, avec un même ensemble fond 1 - couvercle 2, créer une multiplicité de boîtiers de maquillage ayant une forme et/ou une fonction différentes. Les coûts d'outillage correspondants sont fortement diminués par rapport à la technique classique qui nécessitait un moule de couvercle et un moule de fond pour chaque forme de boîtier, et un moule de grille pour chaque application pour chaque forme de boîtiers donnée.

Dans l'exemple de réalisation représenté, il est de plus prévu que la saillie 8 de la grille 4 comporte un bec de verrouillage élastique 9 qui coopère avec la face inférieure du fond 1 pour verrouiller la grille 4 de manière amovible. En outre, cette même saillie 8 comporte un bec 10 coopérant avec un bec 11 du couvercle 2 pour l'ouverture et le verrouillage du boîtier.

## Revendications

1. Boîtier de maquillage du type comprenant un fond (1) et un couvercle (2) articulés l'un à l'autre au moyen d'une charnière (3), des moyens d'encliquetage (10, 11) de fond (1) par rapport au couvercle (2) à l'opposé de ladite charnière (3), et une grille (4) interchangeable contenant au moins un produit de maquillage (5) et logée dans ledit fond (1),
caractérisé en ce qu'il est ouvert sur une portion de sa face frontale opposée à ladite charnière (3), et ladite grille (4) comporte une portion (8), de forme différente pour un boîtier d'un type déterminé par rapport à un boîtier d'un autre type, faisant saillie hors du boîtier à travers ladite ouverture de la face frontale du boîtier.

2. Boîtier selon la revendication 1, caractérisé en ce que ladite saillie (8) comporte un bec de verrouillage élastique (9) sur le bord du fond (1).

3. Boîtier selon l'une des revendications 1 et 2, caractérisé en ce que ladite saillie (8) présente un bec (11) de verrouillage sur le couvercle (2).

4. Boîtier selon la revendication 1, caractérisé en ce qu'il comporte un verrouillage direct du couvercle (2) sur le fond (1) avec des organes de verrouillage respectifs traversant une ouverture ménagée dans la saillie (8) de la grille (4).
